# EUROPÄISCHE PATENTSCHRIFT

(11) **EP 1 409 203 B1**
(45) Veröffentlichungstag und Bekanntmachung des Hinweises auf die Patenterteilung: **13.06.2007**
(21) Anmeldenummer: 00987013.0
(22) Anmeldetag: 23.10.2000
(51) Int. Cl.: B25B 13/48, B25B 17/00

(54) **SCHRAUBENSCHLÜSSEL MIT BEWEGLICHER SCHRAUBENAUFNAHME**
WRENCH COMPRISING A MOVEABLE WRENCH HEAD
CLE A ECROU AVEC CAVITE MOBILE POUR ECROU

(30) Priorität: 21.10.1999 DE 19950695
(43) Veröffentlichungstag der Anmeldung: 21.04.2004
(73) Patentinhaber: Girbinger, Marius, 82256 Fürstenfeldbruck (DE)
(72) Erfinder: Girbinger, Marius, 82256 Fürstenfeldbruck (DE)
(86) Internationale Anmeldenummer: PCT/DE2000/003729
(87) Internationale Veröffentlichungsnummer: WO 2001/028742

(56) Entgegenhaltungen:
- WO-A-93/07993
- DE-C- 486 757
- GB-A- 2 246 090
- US-A- 3 691 877
- US-A- 3 897 702
- US-A- 4 513 642
- US-A- 5 960 684

## Beschreibung

Ein Schraubenschlüssel gemäß dem Oberbegriff des Anspruch1. Ist aus der DE 486 757 C bekannt.

Die vorliegende Erfindung dient zum Bewegen von Sechskantschrauben in ungünstigen Positionen in welchen der Einsatz von Ratschenwerkzeugen unmöglich und der von Gabel- und Ringschlüsseln auf Grund geringer Bewegungsfreiheit nur durch ständiges Wenden der Schlüssel möglich ist. Da bei herkömmlichen Schlüsseln ein Mindestarbeitsradius von 30 Grad benötigt wird, ist die Einführtiefe auf ca. 14 mm begrenzt (Fig. 1). Ist dieser Platz nicht vorhanden, müssen daher zunächst benachbarte, den Arbeitsbereich eingrenzende Komponenten demontiert werden.

Das vorliegende Problem wird mit einem Schraubenschlüssel gemäß Anspruch 1. gelöst. Mittels der vorliegenden Erfindung ist es möglich die eingangs beschriebenen Schrauben bis zu einer Einführtiefe von ca.62 mm bei 1/3 geringerer Öffnungsbreite ohne Hebelradius zu bewegen (Fig.2). Die Bewegung der Schraubenaufnahme (M) erfolgt extern über zwei Zangengriffe (Fig.2). Dabei wird die Schraubenaufnahme einerseits von Griff 1 über einen feststehenden Schaft (Fig.5), anderseits über die durch Griff 2 bewegte Schub- bzw. Zugstange (Z) getragen.
Bei Betätigen des Griffes 2 wird dessen Bewegung über die Stange (Z) auf die Schraubenaufnahme übertragen und diese über die Achsen a1 und a2 verstellt (Fig.3/Fig.4). Der Griffbewegungswinkel von ca. 30 Grad wird auf einen Drehwinkel von 60 Grad an der Schraubenaufnahme übersetzt (Fig.3/Fig.4).

Die Bauhöhe des Schlüssels (H) entspricht der gängiger Maulschlüssel in Abhängigkeit der Mutterhöhe (Fig.4). Die Rückführung des beweglichen Griffes bzw. Der Schraubenaufnahme erfolgt über eine integrierte gewickelte Stahlfeder (F) (Fig.4/Fig.5). Darüber hinaus kann der beschriebene Schlüssel auch als Ganzes über den vorhandenen Bewegungswinkel geführt werden und besitzt dabei zusätzlich einen über die Griffe stufenlos regelbaren Aufsteckwinkel der Schraubenaufnahme.

### Einzelteilansichten Fig.5

Auswahl Alternative Schraubenaufnahmen Fig.6

### Bezeichnugnsliste

Fig 1 Ansicht des notwendigen Bewegungsfreiraums und der daraus resulierenden maximalen Aufstecktiefe bei Schraubarbeiten mit bekannten Schraubenschlüsseln.
Fig 2 Ansicht des notwendigen Bewegungsfreiraums und der daraus resulierenden maximalen Aufstecktiefe bei Schraubarbeiten mit dem Schraubenschlüssel mit beweglicher Schraubenaufnahme
Fig 3 Einzelteilbezeichnung und Bewegungswinkel des Schraubenschlüssels mit beweglicher Schraubenaufnahme in montiertem Zustannd.
Fig 4 Innenansicht des Zusammspiels der Einzelteile des Schraubenschlüssels mit beweglicher Schraubenaufnahme.
Fig 5 Einzelteilbezeichnung Schraubenschlüssels mit beweglicher Schraubenaufnahme in zerlegtem Zustand.
Fig 6 Drei Beispiele alternativer Schraubenaufnahmen zum Schraubenschlüssels mit beweglicher Schraubenaufnahme.

## Patentansprüche

1. Der Schraubenschlüssel mit beweglicher Schraubenaufnahme, wobei die Schraubenaufnahme extern stufenlos um 60 Grad bewegt werden kann, die Bewegung per Hand mittels zweier zangenähnlicher Griffe erfolgt, und die Griffbewegung über einen mit einer Griffhälfte festverbundenen Schaft und einer Zug- bzw. Schubstange von der zweiten Griffhälfte auf die Schraubenaufnahme übertragen wird, ist **dadurch gekennzeichnet, daß** die Schraubenaufnahme von der Werkzeuglängsachse horizontal nach beiden Seiten um jeweils 30 Grad zu bewegen ist.

2. Schraubenschlüssel nach Anspruch 1 **dadurch gekennzeichnet, daß** der Bewegungswinkel der Griffhälften von der jeweiligen Handhabungsgröße auf die Schraubenaufnahme derart übersetzt ist, daß dort immer ein Gesamtarbeitswinkel von 60 Grad entsteht.

## Claims

1. the wrench with mobile screw admission, this screwing admission can be moved from externally steplessly 60 degrees, and the movement by hand by means of two pliers-similar handles takes place, and the handle movement over a shank connected firmly with a handle half and a linkage and/or connecting rod is transferred by the second handle half to the screw admission, it is **characterized by** the fact that the screw admission on the tool longitudinal axis can be moved horizontal after both sides around in each case 30 degrees

2. wrench according to requirement one is **characterized by** the fact that the movement angle of the handle halves is translated on the screw admission independently of the tool size, in such a manner that always a total operating angle of 60 degrees develops there

## Revendications

1. La clé à embout mobile, ledit embout pouvant être déplacé en continu sur 60 degrés par action externe, le mouvement s'effectuant manuellement au moyen de deux poignées similaires à celles d'une pince, et le mouvement des poignées étant transmis à l'embout par une tige solidaire de l'une des poignées, et par une bielle ou tige de traction asservie à l'autre poignée, clé **caractérisée par le fait que** l'embout est mobile horizontalement vers les deux côtés sur environ 30 degrés par rapport à l'axe de longueur de l'outil.

2. Clé selon la revendication 1, **caractérisée par le fait que** l'angle de mouvement des poignées est multiplié entre l'ampleur de manipulation respective et l'embout de telle manière qu'il en résulte à tout moment un angle de travail total de 60 degrés.
